# EUROPÄISCHE PATENTANMELDUNG

(11) **EP 1 026 651 A1**
(43) Veröffentlichungstag der Anmeldung: **09.08.2000**
(21) Anmeldenummer: 99811125.6
(22) Anmeldetag: 09.12.1999
(51) Int. Cl.: G09F 3/02

(54) **Mehrlagiges Etikett sowie Verahren zu dessen Herstellung und Anwendung eines Solchen Etiketts**

(30) Priorität: 05.02.1999 CH 22299
(71) Anmelder: Lerchmüller AG, 5107 Schinznach-Dorf (CH)
(72) Erfinder: Walser, Hans-Peter, 8113 Boppelsen (CH)
(74) Vertreter: Hug Interlizenz AG

(57) **Zusammenfassung**

Bei einem mehrlagigen Etikett (10), welches eine Mehrzahl von bedruckbaren inneren Lagen (A3,..,A6) umfasst, die aufklappbar zwischen einer äusseren unteren Lage (A1) und einer äusseren oberen Lage (A2) angeordnet sind, wobei die äussere untere Lage (A1) und die äussere obere Lage (A2) an einer Seite über einen Falz (31) aufklappbar miteinander verbunden sind, und auf einer dem Falz (31) gegenüberliegenden Seite über die inneren Lagen (A3,..,A6) jeweils mit einer Lasche (19 bzw. 20) überstehen, und wobei erste Mittel (21) vorgesehen sind, um die beiden äusseren Lagen (A1, A2) im Bereich der Laschen (19, 20) lösbar miteinander zu verbinden, wird eine verbesserte Informationsdarstellung bei gleichzeitig vereinfachter Herstellung dadurch erreicht, dass die inneren und äusseren Lagen (A1,..A6) zusammenhängende Teilbereiche eines einzigen blattförmigen Druckträgers (11) sind, welche durch Falten des Druckträgers (11) entlang senkrecht zueinander stehender Faltlinien (14,..,16) gebildet werden.

## Beschreibung

### TECHNISCHES GEBIET

Die vorliegende Erfindung bezieht sich auf das Gebiet der Etikettiertechnik. Sie betrifft ein mehrlagiges Etikett, insbesondere ein Prospekt-Etikett, welches eine Mehrzahl von bedruckbaren inneren Lagen umfasst, die aufklappbar zwischen einer äusseren unteren Lage und einer äusseren oberen Lage angeordnet sind, wobei die äussere untere Lage und die äussere obere Lage an einer Seite über einen Falz aufklappbar miteinander verbunden sind, und auf einer dem Falz gegenüberliegenden Seite über die inneren Lagen jeweils mit einer Lasche überstehen, und wobei erste Mittel vorgesehen sind, um die beiden äusseren Lagen im Bereich der Laschen lösbar und wiederverschliessbar miteinander zu verbinden.

Ein solches Etikett ist z.B. aus der Druckschrift US-A-5,324,559 bekannt.

Die Erfindung betrifft weiterhin ein Verfahren zum Herstellen eines Etiketts sowie eine Anwendung eines solchen Etiketts.

### STAND DER TECHNIK

Beim Verkauf von chemischen, pharmazeutischen oder ähnlichen Produkten, die aufgrund ihrer Eigenschaften und/oder gesetzlicher Vorschriften hinsichtlich dieser Eigenschaften, der Verwendung und der Risiken erklärungsbedürftig sind, ist es zunehmend notwendig, an der Verpackung, einem Karton, Kanister oder dgl., entsprechende Informationen anzubringen. Da die Informationen in der Regel umfangreich sind, können sie nur schwer auf einem einfachen Etikett untergebracht werden, das auf die Verpackung aussen aufgeklebt wird.

Es ist daher im Stand der Technik eine Vielzahl von Vorschlägen gemacht worden, um ein Etikett zu schaffen, das durch eine Mehrzahl von aufklappbaren, bedruckten Lagen bei kleiner Grundfläche im zusammengeklappten Zustand nach dem Ausklappen eine ausreichend grosse Fläche zum Unterbringen von Informationen zur Verfügung stellt. Derartige mehrlagige Etiketten sind - da sie nicht selten die Form eines kleinen Büchleins aufweisen - auch unter dem Begriff des "booklet label" bekannt. An "booklet labels" werden die unterschiedlichsten Anforderungen gestellt: Zum einen sollen sie - insbesondere auch bei grossen Stückzahlen - in der Herstellung und Anbringung an der Verpackung nicht zu aufwendig sein. Zum anderen müssen sie so ausgebildet sein, dass sie einerseits mit geringem Beschädigungsrisiko an der Verpackung befestigt sind und andererseits vom Endverbraucher leicht zu öffnen und zu lesen sind. Schliesslich ist es zweckmässig oder bisweilen sogar notwendig, dass das Etikett auch nach dem Oeffnen sicher an der Verpackung verbleibt bzw. auch wieder verschlossen werden kann.

Eine häufig verwendete Technik besteht darin, einen mehrfach gefalteten Druckträger oder ein mehrseitiges Büchlein auf die Oberseite eines selbstklebenden Trägers zu kleben und mit einer durchsichtigen Klebefolie zu überdecken, die später entlang einer Perforationslinie oder dgl. geöffnet werden kann, um den Druckträger bzw. das Büchlein aufzuklappen. Als Beispiel für diese Technik sei auf die US-A-5,830,550 sowie den dort zitierten Stand der Technik verwiesen. Die Herstellung derartiger Etiketten ist durch die erforderlichen Laminierungs- und Stanzvorgänge vergleichsweise aufwendig. Darüber hinaus ist nach dem Oeffnen entlang der Perforationslinie ein Wiederverschliessen praktisch nicht mehr möglich, so dass das geöffnete Etikett leicht ungewollt von der Verpackung abgerissen werden kann.

Eine andere Technik besteht darin, das gefaltete Etikett mit geeigneten Hilfsmittel wie z.B. einem klebenden Verschlussstreifen zu verschliessen und direkt mittels einer Kleberschicht auf den Verpackungsbehälter zu kleben. Ein Beispiel für diese Technik findet sich in der US-A-4,529,229. Nachteilig ist trotz des vergleichsweise einfachen Aufbaus, dass der separate Verschlussstreifen ganz abgezogen werden kann und so die Wiederverschliessbarkeit verloren geht.

Andere Lösungen verschliessen das gefaltete Etikett ohne die Verwendung zusätzlicher Klebestreifen durch den Einsatz von Klebepunkten zwischen den Innenseiten der bei der letzten Faltung aufeinandergelegten lagen des Etiketts. Beispiele für diese Technik finden sich in der US-A-4,010,299 oder US-A-5,813,700. Nachteilig ist hierbei, dass der Verschluss durch die Plazierung der Klebepunkte in der Mitte der gefalteten Lage nur punktuell wirkt und das Etikett beim Transport der Verpackung an den Ecken leicht unbeabsichtigt geöffnet und dann beschädigt werden kann.

Abgewandelte Lösungen, wie sie in der US-A-4,637,633 oder der US-A-5,351,991 beschrieben sind, verwenden ebenfalls einen Selbstverschluss des gefalteten Etikett, benötigen aber auch zum Oeffnen das Aufschneiden entlang einer Perforationslinie, wodurch eine Wiederverschliessbarkeit nicht gegeben ist.

Eine weitere Lösung, die beispielsweise in der US-A-4,868,027 beschrieben ist, bildet auf dem Verpackungsbehälter eine aufreissbare Tasche, in welche das gefaltete Etikett herausnehmbar eingesteckt ist und aus welche es nach dem Oeffnen eines Aufreissstreifens entnommen werden kann. Nicht nur ist die Herstellung und Anbringung der Tasche aufwendiger als bei anderen Lösungen, sondern es kann auch das Etikett nach dem Oeffnen der Tasche verloren gehen, weil es mit dem Behälter nicht unverlierbar verbunden ist.

Um die Nachteile der o.g. Lösungen zu vermeiden, hat man in der eingangs genannten US-A-5,324,559 ein "booklet label" vorgeschlagen, bei dem durch entsprechendes mehrfaches Zusammenfalten eines bedruckten Ausgangsbogens entlang orthogonaler Faltlinien, Zusammenkleben in einer der Faltlinien und anschliessendes Abschneiden der dazu senkrechten Kanten ein mehrseitiges aufklappbares Büchlein erzeugt wird, welches direkt mit der Rückseite auf den Behälter geklebt wird. Zum Verschliessen des Büchleins sind an der unteren und oberen Lage (Seite) des Büchleins auf der dem Buchrücken gegenüberliegenden Seite über das Büchlein hinausstehende Laschen vorgesehen, die durch einen geeigneten Zuschnitt des Ausgangsbogens erzeugt werden und die lösbar und wiederverschliessbar miteinander verklebt werden. Diese bekannte Lösung lässt sich vergleichsweise einfach herstellen und am Behälter anbringen. Durch das Zusammenkleben der Laschen über die gesamte Breite des Büchleins ergibt sich ein sicherer, unverlierbarer und wiederverschliessbarer Verschluss, der gegen unbeabsichtigtes Oeffnen vergleichsweise gut geschützt ist. Nachteilig ist jedoch die Ausgestaltung des Etiketts in Buchform, weil hierzu einerseits eine zusätzliche Klebung in einer der Faltlinien und das zusätzliche Beschneiden der Kanten notwendig sind, und weil andererseits die Buchform ein Darstellung der Information auf einer grossen zusammenhängenden Fläche nicht zulässt.

### DARSTELLUNG DER ERFINDUNG

Es ist daher Aufgabe der Erfindung, ein Etikett zu schaffen, dass diese Nachteile vermeidet und insbesondere noch einfacher herzustellen und am Behälter anzubringen ist und eine zusammenhängende, übersichtliche Darstellung der Information auf dem Etikett ermöglicht.

Die Aufgabe wird durch die Gesamtheit der Merkmale des Anspruchs 1 gelöst. Der Kern der Erfindung besteht darin, den Klebeverschluss mittels zwei überstehender Laschen an der oberen und unteren Lage des Etiketts bei einem Etikett vorzusehen, dass sich durch entsprechendes Falten eines einzelnen blattförmigen Druckträgers entlang orthogonaler Faltlinien ergibt. Das Etikett ist so sicher verschlossen, leicht und ohne Hilfsmittel zu öffnen und ggf. wiederzuverschliessen. Gleichzeitig lässt es sich durch Entfalten auf die volle Grösse des ursprünglichen Bogens ausbreiten, so dass die Information grossflächig und zusammenhängend dargestellt werden kann.

Eine erste bevorzugte Ausführungsform des erfindungsgemässen Etiketts ist dadurch gekennzeichnet, dass die ersten Mittel einen Kleber umfassen, welcher auf der Innenseite zumindest einer der Laschen aufgebracht ist, dass auf der Innenseite der einen Lasche ein insbesondere druck-sensitiver Haftkleber aufgebracht ist, und dass die Innenseite der anderen Lasche mit einer Trennbeschichtung versehen ist, und dass der Kleber in Form von lokalisierten Klebepunkten auf die Lasche aufgebracht ist. Hierdurch wird bei minimalem Herstellungsaufwand das Oeffnen und Wiederverschliessen des Etiketts besonders einfach.

Eine zweite bevorzugte Ausführungsform des Etiketts nach der Erfindung zeichnet sich dadurch aus, dass an dem Etikett zweite Mittel zur Befestigung des Etiketts an einem Behälter vorgesehen sind, und dass die zweiten Mittel eine Kleberschicht, vorzugsweise aus einem Hot-Melt-Kleber, umfassen, welche auf der Aussenseite der äusseren unteren Lage aufgebracht ist.

Das erfindungsgemässe Verfahren zum Herstellen eines Etiketts ist dadurch gekennzeichnet, dass in einem ersten Schritt ausgehend von einem rechteckigen Druckträger durch Abtrennen von zwei streifenförmigen Bereichen an zwei gegenüberliegenden Rändern entlang entsprechender Schnittlinien über eine von einem dritten Rand bis zu einer vertikalen Faltlinie reichenden Teillänge die beiden Laschen erzeugt werden, dass in einem zweiten Schritt der Druckträger entlang zueinander senkrecht stehender Faltlinien so zusammengefaltet wird, dass eine Mehrzahl von inneren Lagen aufklappbar zwischen einer äusseren unteren Lage und einer äusseren oberen Lage angeordnet sind, wobei die äussere untere Lage und die äussere obere Lage an einer Seite über einen Falz aufklappbar miteinander verbunden sind, und auf einer dem Falz gegenüberliegenden Seite über die inneren Lagen jeweils mit einer der Laschen überstehen, dass in einem dritten Schritt der gefaltete Druckträger durch lösbares Zusammenkleben der beiden Laschen verschlossen wird, und dass in einem vierten Schritt die Rückseite des gefalteten und verschlossenen Druckträgers bzw. des Etiketts mit einer Kleberschicht versehen wird.

Eine bevorzugte Ausführungsform des Verfahrens nach der Erfindung ist dadurch gekennzeichnet, dass innerhalb des ersten Schrittes vor dem Abtrennen der streifenförmigen Bereiche zunächst an beiden Enden der vertikalen Faltlinie kerbenförmige Ausstanzungen in den Druckträger eingebracht werden, die entlang der vertikalen Faltlinie jeweils über die Schnittlinien hinausreichen. Durch die Ausstanzungen wird eine definierte Begrenzung der Schnittlinien erreicht, so dass das Abtrennen der streifenförmigen Bereiche wesentlich erleichtert wird.

Besonders einfach ist die Herstellung der Etiketten, wenn gemäss einer weiteren bevorzugten Ausführungsform des erfindungsgemässen Verfahrens innerhalb des vierten Schrittes ein mit einer Trennbeschichtung ausgestatteter Träger mit einer Kleberschicht versehen wird, und das gefaltete und verschlossene Etikett mit der Rückseite auf den mit der Kleberschicht versehenen Träger aufgedrückt wird, um bei Bedarf von dem Träger zusammen mit der am Etikett anhaftenden Kleberschicht abgezogen zu werden.

Weitere Ausführungsformen ergeben sich aus den abhängigen Ansprüchen.

Die erfindungsgemässe Anwendung des Etiketts nach der Erfindung ist dadurch gekennzeichnet, dass der Behälter eine Fläche aufweist, auf welcher das Etikett befestigt wird, dass in der Fläche Abstandsmittel vorgesehen sind, welche benachbarte Behälter auf Abstand halten, und dass das Etikett mit den verschlossenen Laschen an die Abstandsmittel angrenzend auf der Fläche befestigt wird. Hierdurch wird ein maximaler Schutz des Etiketts gegen unbeabsichtigte Beschädigung beim Transport und bei der Lagerung erreicht.

Bevorzugt umfassen die Abstandsmittel eine horizontal um den Behälter umlaufende, nach aussen vorstehende Sicke.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: einen bereits mit Ausstanzungen versehenen Druckträger in Form eines Druckbogens mit eingezeichneten Faltlinien und Schnittlinien für die Erzeugung der Verschlusslaschen gemäss einem bevorzugten Ausführungsbeispiel der Erfindung;
- Fig. 2: den Bogen aus Fig. 1 nach dem Abtrennen der streifenförmigen Randbereiche entlang der Schnittlinien aus Fig. 1;
- Fig. 3: in perspektivischer Darstellung das ziehharmonikaförmige Zusammenfalten des Bogens aus Fig. 2 entlang der zwei vertikalen Faltlinien;
- Fig. 4: in perspektivischer Darstellung das weitere Zusammenfalten des Bogens aus Fig. 3 entlang der horizontalen Faltlinie;
- Fig. 5: das vollständig zusammengefaltete Etikett, welches durch Klebpunkte zwischen den überstehenden Laschen verschlossen ist;
- Fig. 6: eine schematisierte Anlage zum Aufbringen der Kleberschicht auf die Rückseite der einzelnen gefalteten und verschlossenen Etiketten aus Fig. 5;
- Fig. 7: den bandförmigen Träger mit den aufgeklebten Etiketten, wie er zur Weiterverarbeitung der Etiketten geeignet ist, in der Draufsicht;
- Fig. 8: das schematisiert dargestellte Ablösen der Etiketten vom Träger zum Anbringen an der zu etikettierenden Verpackung; und
- Fig. 9: ein bevorzugtes Ausführungsbeispiel für eine Verpackung, die der Art des anzubringenden Etiketts optimal angepasst ist.

### WEGE ZUR AUSFÜHRUNG DER ERFINDUNG

Das in den Figuren dargestellte bevorzugte Ausführungsbeispiel der Erfindung geht aus von einem rechteckigen blattförmigen Druckträger 11 oder Druckbogen, wie er in Fig. 1 wiedergegeben ist. Der Druckträger 11 kann beispielsweise ein bedrucktes Stück Papier geeigneter Qualität sein. Es ist aber auch durchaus denkbar, andere dünne, bedruck- und faltbare Materialien als Druckträger zu verwenden. In Fig. 1 sind auf dem Druckträger 11 bereits in gestrichelter Darstellung verschiedene Faltlinien 14, 15 und 16, sowie in strichpunktierter Darstellung zwei Schnittlinien 17 und 18 eingezeichnet. Die Faltlinien umfassen im Ausführungsbeispiel zwei parallele, vertikale Faltlinien 15 und 16, die in der Mitte von einer horizontalen Faltlinie 14 gekreuzt werden; andere Anzahlen und Anordnungen von Faltlinien sind ebenfalls denkbar. Die Faltlinien 14, 15 und 16 unterteilen den Druckträger 11 in sechs etwa gleich grosse Bereiche, die als einzelne Lagen A1,..,A6 im später zusammengefalteten Etikett 10 (Fig. 5) übereinanderliegen. Die Fläche einer einzelnen der Lagen A1,..,A6 entspricht daher im wesentlichen der Fläche des zusammengefalteten Etiketts 10.

Die beiden Lagen A1 und A2 links von der vertikalen Faltlinie 15 bilden die untere äussere und die obere äussere Lage des zusammengefalteten Etiketts 10, zwischen denen nach dem Zusammenfalten die übrigen Lagen A3,..,A6 angeordnet sind. Am unteren Rand der oberen äusseren Lage A2 und am oberen Rand der unteren äusseren Lage A1 werden durch ein geeignetes Zuschneiden des Druckträgers 11 (Fig. 1 und 2) Laschen 19 und 20 gebildet, die später über das zusammengefaltete Etikett 10 überstehen und zum Verschliessen des Etiketts 10 verwendet werden. Die Laschen 19 und 20 erstrecken sich vorzugsweise über die gesamte Länge des jeweiligen Randes bzw. über die gesamte Breite der Lagen A1 und A2. Hierdurch wird ein besonders sicherer Verschluss des Etiketts 10 erreicht. Die Laschen 19, 20 an den Rändern der Lagen A1, A2 werden dadurch gebildet, dass rechts von der vertikalen Faltlinie 15 entlang der Schnittlinien 17, 18 entsprechende streifenförmige Bereiche an den oberen Rändern der Lagen A3 und A5 und den unteren Rändern der Lagen A4 und A6 abgetrennt (abgeschnitten) werden.

Damit die Schnittlinien 17, 18 an der Faltlinie 15 eine definierte Begrenzung haben, werden vorzugsweise vor dem Abtrennen der streifenförmigen Bereiche zunächst an beiden Enden der vertikalen Faltlinie 15 kerbenförmige Ausstanzungen 12, 13 in den Druckträger 11 eingebracht, die entlang der vertikalen Faltlinie 15 jeweils über die Schnittlinien 17, 18 hinausreichen. Dies kann beispielsweise dadurch geschehen, dass eine Vielzahl von Druckträgern 11 zu einem Stapel aufgestapelt und der Stapel anschliessend in einem Stanzvorgang entsprechend mit den Ausstanzungen versehen wird. Nach dem Erzeugen der Ausstanzungen 12, 13 können die Druckträger 11 ohne Schwierigkeiten einzeln durch eine (z.B. mit Schneidrollen ausgerüstete) Schneidvorrichtung gezogen werden, wo die streifenförmigen Bereiche entlang der Schnittlinien 17, 18 abgetrennt werden. Nach dem Schneiden ergibt sich der in Fig. 2 dargestellte Zustand des Druckträgers 11 mit den oben und unten überstehenden Laschen 19 und 20.

Der so vorbereitete Druckträger 11 kann jetzt in zwei aufeinanderfolgenden Faltvorgängen (Fig. 3 bzw. Fig. 4) zum fertigen Etikett 10 zusammengefaltet werden. In einem ersten Faltvorgang (Fig. 3) wird der Druckträger in den vertikalen Faltlinien 15 und 16 so gefaltet, dass die Lagen A3, A4 und A5, A6 über den Lagen A1, A2 zu liegen kommen. Dies kann ziehharmonikaförmig (gegenläufig) geschehen, wie dies in Fig. 3 dargestellt ist; es kann aber auch durch zweifaches Einklappen in derselben Richtung erfolgen. Durch den ersten Faltvorgang ergibt sich der in Fig. 4 gezeigte Zwischenzustand, wo die Lagen A3, A4 und A5, A6 über den Lagen A1, A2 liegen und nur die Laschen 19 und 20 seitlich herausstehen. In diesem Zustand können nun die Vorbereitungen für das Verschliessen des Etiketts getroffen werden, indem vorzugsweise auf der Innenseite der einen Lasche 19 ein insbesondere druck-sensitiver Haftkleber in Form von mehreren Klebepunkten 21 aufgebracht wird, und die Innenseite der anderen Lasche 20 mit einer entsprechenden Trennbeschichtung versehen wird, die ein einfaches Oeffnen und Wiederverschliessen des verschlossenen Etiketts gewährleistet. Anstelle der Klebepunkte 21 kann auch ein über die Lasche 19 verlaufender Klebestreifen vorgesehen werden. Desgleichen ist es aber auch denkbar die Klebepunkte 21 bzw. die Trennbeschichtung bereits vor dem Falten im Zustand gemäss Fig. 2 aufzubringen.

Sind die Klebepunkte 21 und die Trennbeschichtung auf den Laschen 19 bzw. 20 aufgebracht, kann der Druckträger 11 in einem zweiten Faltvorgang in der horizontalen Faltlinie 14 gefaltet werden (Fig. 4). Durch Verkleben der Laschen 19, 20 ergibt sich dann das verschlossene Etikett 10 (Fig. 5). Während die obere Seite des Etiketts 10 zweckmässigerweise für eine generelle Information über den Inhalt des etikettierten Behälters oder eine Produktwerbung verwendet wird, ist die untere, hintere Seite des Etiketts zum Aufkleben des Etiketts 10 auf den Behälter vorgesehen. Da das Aufkleben der Etiketten auf die Behälter bei grösseren Produktmengen bzw. Behälterzahlen vorzugsweise nach einem Fliessbandverfahren erfolgt, ist es wünschenswert, die für das Aufkleben vorbereiteten Etiketten 10 hintereinander auf einem bandförmigen Träger 22 vorliegen zu haben, der zusätzlich mit einer für den Weitertransport geeigneten Lochung 28 versehen ist (Fig. 7).

Diese Art der Zuführung zur Etikettierstation auf einem bandförmigen Träger 22 kann vorteilhaft dazu genutzt werden, die Ausrüstung der verschlossenen Etiketten 10 mit einer rückseitigen Kleberschicht auf einfache Weise und ohne zusätzliche Stanzvorgänge zu realisieren. Dazu wird gemäss der schematisierten Darstellung in Fig. 6 der bandförmige Träger 22, der beispielsweise aus Papier besteht und auf der Oberseite mit einer Silikonschicht als Trennschicht versehen ("silikonisiert") ist, über zwei Rollen 25, 27 geführt. Auf der silikonisierten Oberseite des Trägers 22 werden unmittelbar an der einen Rolle 25 mittels einer Auftragvorrichtung 23, die an ihrem Ende eine mit einer schlitzförmigen Oeffnung versehene Klebstoffdüse 33 aufweist, in gleichmässigen Abständen rechteckförmige Kleberschichten 24 aufgetragen, deren Abmessungen in etwa den Abmessungen des verschlossenen Etiketts 10 entsprechen oder etwas kleiner sind.

Für die Kleberschichten wird vorzugsweise ein Hot-Melt-Kleber verwendet, wie er dem Fachmann z.B. unter der Typbezeichnung Hotmelt T610 bekannt ist. Ein Hot-Melt-Kleber dieser Art wird bei etwa 160 °C durch direktes Aufsetzen der Klebstoffdüse 33 auf den Träger 22 aufgetragen, während der Träger 22 mit einer mässigen Geschwindigkeit von 20-30 cm/s über die Rollen 25, 27 läuft. Auf die einzelnen Kleberschichten 24 werden nach einigen Sekunden des Weitertransports nachfolgend mittels einer Transfervorrichtung 26 nacheinander die verschlossenen Etiketten 10 ohne zusätzlichen Druck aufgelegt. Während der Träger 22 mit den aufgelegten Etiketten 10 die 2-3 m lange Strecke zwischen den Rollen 25 und 27 zurücklegt, sinken die Etiketten 10 durch ihr Eigengewicht so in die darunterliegenden Kleberschichten 24 ein, dass die Kleberschichten 24 jeweils vollständig und ganzflächig an den Unterseiten der Etiketten 10 anhaften. Durch das einfache Ablegen und Einsinkenlassen der Etiketten wird überraschenderweise erreicht, dass die Etiketten in ihrer Lage nicht verrutschen und auch nicht unerwünschte Falten werfen können. Hinter der Rolle 27 kann der Träger 22 mit den Etiketten 10 dann zur weiteren Verwendung entweder aufgerollt oder wie ein Endlosformular zickzackförmig gefaltet in einem Behälter abgelegt werden. Werden dann später in der Etikettierstation die Etiketten von dem Träger 22 abgelöst (Fig. 8), haftet die Kleberschicht 24 am Etikett 10 und löst sich vollständig vom silikonisierten Träger 22. Es ist jedoch auch denkbar, die Etiketten 10 auf eine andere, dem Fachmann geläufige Art mit einer rückseitigen Kleberschicht zu versehen. Insbesondere kann die Kleberschicht 24 mit dem Hot-Melt-Kleber jeweils auch direkt auf der Rückseite des Etiketts 10 aufgebracht werden und die so beschichteten Etiketten werden dann auf den mit einer Trennschicht versehenen Träger 22 aus z.B. silikonisiertem Papier aufgelegt.

Die lokalisierten Klebepunkte 21 zwischen den Laschen 19, 20 haben den Vorteil, dass man zum Oeffnen des Etiketts 10 relativ leicht mit den Fingern im nicht verklebten Bereich zwischen die Laschen fassen und diese voneinander trennen kann. Andererseits kann das Etikett 10 so auch leichter unbeabsichtigt geöffnet und beschädigt werden, wenn beispielsweise beim Transport oder bei der Lagerung (z.B. in einem Gebinde) mehrere etikettierte Behälter eng nebeneinander stehen und sich dabei relativ zueinander verschieben können. Um eine derartige Beschädigung zu vermeiden bzw. unwahrscheinlicher zu machen, ist es vorteilhaft, wenn bei der Anwendung der Etiketten Behälter 29 verwendet werden, die gemäss Fig. 9 in derjenigen Fläche 32, auf welcher das Etikett 10 befestigt wird, Abstandsmittel aufweisen, welche benachbarte Behälter auf Abstand halten. Derartige Abstandsmittel können z.B. eine horizontal um den Behälter 29 umlaufende, nach aussen vorstehende Sicke 30 umfassen. Das Etikett 10 wird dann mit den verschlossenen Laschen 19, 20 an die Abstandsmittel bzw. die Sicke 30 angrenzend auf der Fläche 32 befestigt und ist so gegen Beschädigung geschützt.

### BEZUGSZEICHENLISTE

- 10: Etikett (mehrlagig)
- 11: Druckträger (blattförmig)
- 12,13: Ausstanzung
- 14: Faltlinie (horizontal)
- 15,16: Faltlinie (vertikal)
- 17,18: Schnittlinie
- 19,20: Lasche
- 21: Klebepunkt
- 22: Träger (bandförmig)
- 23: Auftragvorrichtung
- 24: Kleberschicht
- 25,27: Rolle
- 26: Transfervorrichtung
- 28: Lochung
- 29: Behälter
- 30: Sicke (umlaufend)
- 31: Falz
- 32: Fläche
- 33: Klebstoffdüse
- A1,..,A6: Lage

## Patentansprüche

1. Mehrlagiges Etikett (10), insbesondere Prospekt-Etikett, welches eine Mehrzahl von bedruckbaren inneren Lagen (A3,..,A6) umfasst, die aufklappbar zwischen einer äusseren unteren Lage (A1) und einer äusseren oberen Lage (A2) angeordnet sind, wobei die äussere untere Lage (A1) und die äussere obere Lage (A2) an einer Seite über einen Falz (31) aufklappbar miteinander verbunden sind, und auf einer dem Falz (31) gegenüberliegenden Seite über die inneren Lagen (A3,..,A6) jeweils mit einer Lasche (19 bzw. 20) überstehen, und wobei erste Mittel (21) vorgesehen sind, um die beiden äusseren Lagen (A1, A2) im Bereich der Laschen (19, 20) lösbar und wiederverschliessbar miteinander zu verbinden, dadurch gekennzeichnet, dass die inneren und äusseren Lagen (A1,..A6) zusammenhängende Teilbereiche eines einzigen blattförmigen Druckträgers (11) sind, welche durch Falten des Druckträgers (11) entlang senkrecht zueinander stehender Faltlinien (14,..,16) gebildet werden.

2. Etikett nach Anspruch 1, dadurch gekennzeichnet, dass die ersten Mittel einen Kleber umfassen, welcher auf der Innenseite zumindest einer der Laschen (19, 20) aufgebracht ist.

3. Etikett nach Anspruch 2, dadurch gekennzeichnet, dass auf der Innenseite der einen Lasche (19) ein insbesondere druck-sensitiver Haftkleber aufgebracht ist, und dass die Innenseite der anderen Lasche (20) mit einer Trennbeschichtung versehen ist.

4. Etikett nach einem der Ansprüche 2 und 3, dadurch gekennzeichnet, dass der Kleber in Form von lokalisierten Klebepunkten (21) auf die Lasche (19) aufgebracht ist.

5. Etikett nach einem der Ansprüche 1 bis 4, dadurch gekennzeichnet, dass an dem Etikett (10) zweite Mittel (24) zur Befestigung des Etiketts (10) an einem Behälter (29) vorgesehen sind.

6. Etikett nach Anspruch 5, dadurch gekennzeichnet, dass die zweiten Mittel eine Kleberschicht (24), vorzugsweise aus einem Hot-Melt-Kleber, umfassen, welche auf der Aussenseite der äusseren unteren Lage (A1) aufgebracht ist.

7. Etikett nach einem der Ansprüche 1 bis 6, dadurch gekennzeichnet, dass sich die Laschen (19, 20) im wesentlichen über die gesamte Breite des gefalteten Druckträgers (11) erstrecken.

8. Verfahren zum Herstellen eines Etiketts nach einem der Ansprüche 1 bis 7, dadurch gekennzeichnet, dass in einem ersten Schritt ausgehend von einem rechteckigen Druckträger (11) durch Abtrennen von zwei streifenförmigen Bereichen an zwei gegenüberliegenden Rändern entlang entsprechender Schnittlinien (17, 18) über eine von einem dritten Rand bis zu einer vertikalen Faltlinie (15) reichenden Teillänge die beiden Laschen (19, 20) erzeugt werden, dass in einem zweiten Schritt der Druckträger (11) entlang zueinander senkrecht stehender Faltlinien (14, 15, 16) so zusammengefaltet wird, dass eine Mehrzahl von inneren Lagen (A3,..,A6) aufklappbar zwischen einer äusseren unteren Lage (A1) und einer äusseren oberen Lage (A2) angeordnet sind, wobei die äussere untere Lage (A1) und die äussere obere Lage (A2) an einer Seite über einen Falz (31) aufklappbar miteinander verbunden sind, und auf einer dem Falz (31) gegenüberliegenden Seite über die inneren Lagen (A3,..,A6) jeweils mit einer der Laschen (19 bzw. 20) überstehen, dass in einem dritten Schritt der gefaltete Druckträger durch lösbares Zusammenkleben der beiden Laschen (19, 20) verschlossen wird, und dass in einem vierten Schritt die Rückseite des gefalteten und verschlossenen Druckträgers (11) bzw. des Etiketts (10) mit einer Kleberschicht (24) versehen wird.

9. Verfahren nach Anspruch 8, dadurch gekennzeichnet, dass innerhalb des ersten Schrittes vor dem Abtrennen der streifenförmigen Bereiche zunächst an beiden Enden der vertikalen Faltlinie (15) kerbenförmige Ausstanzungen (12, 13) in den Druckträger (11) eingebracht werden, die entlang der vertikalen Faltlinie (15) jeweils über die Schnittlinien (17, 18) hinausreichen.

10. Verfahren nach einem der Ansprüche 8 und 9, dadurch gekennzeichnet, dass vor dem dritten Schritt auf der Innenseite der einen Lasche (19) ein insbesondere druck-sensitiver Haftkleber aufgebracht wird, und dass die Innenseite der anderen Lasche (20) mit einer Trennbeschichtung versehen wird.

11. Verfahren nach einem der Ansprüche 8 bis 10, dadurch gekennzeichnet, dass innerhalb des vierten Schrittes ein mit einer Trennbeschichtung ausgestatteter Träger (22) mit einer Kleberschicht (24) versehen wird, und dass das gefaltete und verschlossene Etikett (10) mit der Rückseite auf den mit der Kleberschicht (24) versehenen Träger (22) aufgebracht wird, um bei Bedarf von dem Träger (22) zusammen mit der am Etikett (10) anhaftenden Kleberschicht (24) abgezogen zu werden.

12. Verfahren nach Anspruch 11, dadurch gekennzeichnet, dass der Träger (22) bandförmig ausgebildet ist, dass der Träger (22) in Längsrichtung mit einer Kleberschicht (24) versehen wird, die in eine Vielzahl von aufeinanderfolgenden getrennten Bereichen unterteilt ist, die jeweils etwa die Grösse eines Etiketts (10) aufweisen, und dass auf den Träger (22) nacheinander auf jeden der Kleberschicht-Bereiche jeweils ein Etikett (10) aufgebracht wird.

13. Verfahren nach einem der Ansprüche 11 und 12, dadurch gekennzeichnet, dass als Träger (22) ein mit einer Silikonschicht beschichtetes Papier verwendet wird, dass als Kleber für die Kleberschicht (24) ein Hot-Melt-Kleber verwendet wird, dass die Etiketten (10) jeweils auf die Kleberschicht (24) aufgelegt werden, und dass der Träger (22) mit den aufgelegten Etiketten (24) erst weiterverarbeitet wird, nachdem die Etiketten (24) ausreichend Zeit hatten, sich durch Einsinken mit der darunterliegenden Kleberschicht (24) ganzflächig zu verbinden.

14. Verfahren nach einem der Ansprüche 8 bis 10, dadurch gekennzeichnet, dass die Etiketten (10) jeweils auf der Rückseite mit einer Kleberschicht (24) versehen werden, und dass die so beschichteten Etiketten (10) zur Weiterverarbeitung mit der Rückseite auf einen mit einer Trennbeschichtung ausgestatteten Träger (22) gelegt werden.

15. Verfahren nach Anspruch 14, dadurch gekennzeichnet, dass als Kleber für die Kleberschicht (24) ein Hot-Melt-Kleber verwendet wird, und dass als Träger ein mit einer Silikonschicht beschichtetes Papier verwendet wird.

16. Anwendung eines Etiketts nach einem der Ansprüche 1 bis 7 bei einem Behälter (29), dadurch gekennzeichnet, dass der Behälter (29) eine Fläche (32) aufweist, auf welcher das Etikett (10) befestigt wird, dass in der Fläche Abstandsmittel (30) vorgesehen sind, welche benachbarte Behälter auf Abstand halten, und dass das Etikett (10) mit den verschlossenen Laschen (19, 20) an die Abstandsmittel (30) angrenzend auf der Fläche (32) befestigt wird.

17. Anwendung nach Anspruch 16, dadurch gekennzeichnet, dass die Abstandsmittel eine horizontal um den Behälter (29) umlaufende, nach aussen vorstehende Sicke (30) umfassen.
